# EUROPÄISCHE PATENTSCHRIFT

(11) **EP 0 981 977 B1**
(45) Veröffentlichungstag und Bekanntmachung des Hinweises auf die Patenterteilung: **11.02.2004**
(21) Anmeldenummer: 99113289.5
(22) Anmeldetag: 09.07.1999
(51) Int. Cl.: A47B 3/08

(54) **Arretierung für ein schwenkbar an einer Tischplatte befestigtes Tischbein**
Locking of a pivoting leg, fixed under a table top
Blocage d'un pied de table pivotant fixé à un plateau de table

(30) Priorität: 14.08.1998 DE 29814597 U
(43) Veröffentlichungstag der Anmeldung: 01.03.2000
(73) Patentinhaber: Neuland GmbH Kommunikationssysteme, 36124 Eichenzell (DE)
(72) Erfinder: Neuland, Erich, 36093 Künzell (DE)
(74) Vertreter: Hebing, Norbert

(56) Entgegenhaltungen:
- CH-A- 588 230
- DE-B- 1 654 640

## Beschreibung

Die Erfindung betrifft eine Arretierung für ein schwenkbar an einer Tischplatte befestigtes Tischbein, welche einen an der Tischplatte um eine Achse verschwenkbaren Handhebel zum Lösen der Arretierung zwecks Verschwenken des Tischbeines in eine Lage parallel zur Ebene der Tischplatte aufweist und bei der das Tischbein einen mittels des Handhebels fixierbaren Nocken hat, der bei ausgeschwenktem Tischbein gegen einen Festanschlag anliegt.

Eine solche Arretierung ist Gegenstand der CH 588 230 A1. Bei dem in dieser Schrift erläuterten Klapptisch erstreckt sich ein am Tischbein angebrachter Nocken rechtwinklig zum Tischbein und liegt bei ausgeklapptem Tischbein gegen eine an der Unterseite der Tischplatte angebrachte Grundplatte an. Zur Arretierung greift ein am Handhebel befestigtes Auflager über den Nocken. Durch Toleranzen hinsichtlich des Abstandes des Auflagers von der Grundplatte kommt es zwangsläufig zu einem Spiel zwischen dem Nocken und dem Auflager, so dass das Tischbein entsprechend wackeln kann. Selbst wenn kein Spiel vorhanden wäre, würden Elastizitäten des Handhebels dazu führen, dass die Verbindung des Tischbeines mit der Tischplatte nicht vergleichbar starr wie bei einem fest angebrachten Tischbein ist.

Die DE 16 54 640 B1 zeigt eine Arretierung, bei der ein verschwenkbarer Handhebel eine Durchbrechung hat, welche zum Arretieren des jeweiligen Tischbeines über einen am Tischbein vorgesehenen Nocken greift. Das Tischbein wird deshalb nur über den schwenkbaren Handhebel mit der Tischplatte verbunden, so dass die Verbindung mit der Tischplatte ebenfalls durch Spiel und Elastizitäten nicht vergleichbar starr wie bei fest angebrachten, nicht schwenkbaren Tischbeinen ist.

Wenn Tische in Kraftfahrzeugen transportiert oder bei Nichtgebrauch möglichst platzsparend aufbewahrt werden sollen, dann versieht man sie oft mit demontierbaren oder zur Tischplatte hin verschwenkbaren Tischbeinen. Verschwenkbare Tischbeine werden bisher mit Streben versehen, welche von den Tischbeinen schräg nach oben zur Tischplatte führen und dadurch das jeweilige Tischbein in der ausgeschwenkten Position fixieren. Die Arretierung dient dann zum Lösen dieser Streben, so dass die Tischbeine anschließend verschwenkt werden können. Trotz solcher Streben entsteht oftmals das Problem, dass die Tischbeine weniger steif mit der Tischplatte verbunden sind als fest an ihr befestigte Tischbeine. Der Tisch neigt dann zum Schwingen.

Die die Tischbeine stabilisierenden Verstrebungen haben den Nachteil, dass sie bei der Benutzung des Tisches hinderlich sind, weil beispielsweise die Armlehnen von Stühlen mit den Streben kollidieren, wenn man solche Stühle unter den Tisch schieben will. Auch beim Sitzen an einem Tisch mit solchen Streben können diese störend sein.

Der Erfindung liegt das Problem zugrunde, eine Arretierung für ein schwenkbar an einer Tischplatte befestigtes Tischbein so auszubilden, dass das Tischbein im arretierten Zustand auch ohne Verstrebungen möglichst starr mit der Tischplatte verbunden ist.

Dieses Problem wird erfindungsgemäß dadurch gelöst, dass der Handhebel einen an der Tischplatte abgestützten Spannkeil aufweist, welcher eine gegen den Nocken auf der dem Festanschlag abgewandten Seite bewegbare Keilfläche hat.

Ein solches Tischbein kann im ausgeschwenkten Zustand spielfrei mit der Tischplatte verspannt werden, ohne dass hierzu der Raum unterhalb der Tischplatte eingeengt wird. Da die Arretierung mittels eines Spannkeils erfolgt, werden beim Arretieren Maßabweichungen zwischen dem Festanschlag, dem Nocken und der Abstützung des Spannkeiles ausgeglichen, so dass die erfindungsgemäße Arretierung mit geringer Fertigungsgenauigkeit hergestellt werden kann. Sieht man den Nocken am Querrohr vor, dann benötigt man für jeweils zwei Tischbeine nur eine Arretierung. Möglich ist es jedoch auch, jedes Tischbein einzeln und unabhängig zu lagern und für jedes Tischbein einen Nocken und eine Arretierung vorzusehen. Durch die spielfreie Klemmung der Tischbeine kann man auf die bisher bei schwenkbaren Tischbeinen erforderlichen Streben verzichten.

Der Spannkeil könnte fest mit dem Handhebel verbunden sein, so dass die Abstützung des Arretierkeils durch die Achse des Handhebels erfolgt. Die beim Verspannen auftretenden Kräfte werden unmittelbar vom Spannkeil in die Tischplatte eingeleitet, wenn der Spannkeil entlang einer Randfläche einer Ausnehmung einer fest mit der Tischplatte zu verbindenden Grundplatte verschieblich angeordnet ist.

Der Handhebel und der Spannkeil können auch bei unmittelbarer Krafteinleitung in die Grundplatte als ein einziges Bauteil ausgebildet werden, wenn die Randfläche der Ausnehmung konzentrisch zur Achse des Handhebels gekrümmt verläuft und der Spannkeil einstückig mit dem Handhebel und sichelförmig ausgebildet ist.

Aus Fertigungsgründen ist es oftmals jedoch vorteilhaft, den Spannkeil und den Handhebel als separate Teile auszubilden. Das wird möglich, wenn gemäß einer anderen Weiterbildung der Erfindung die Randfläche der Ausnehmung geradlinig verläuft und der Spannkeil durch ein Gelenk mit Spiel quer zu einer Verschieberichtung mit dem Handhebel verbunden ist.

Die Tischbeine werden nach dem Hochschwenken von selbst gespannt, wenn der Spannkeil durch eine Feder in Spannrichtung vorgespannt ist.

Beim Arretieren besteht zu Anfang die Möglichkeit, dass der Spannkeil statt mit seiner Keilfläche mit seinem freien Ende gegen den Nocken gelangt. Es käme dann zu einem Blockieren der Arretierung, die man durch Wegdrücken des Spannkeiles von Hand aufheben müsste. Ein solches Blockieren kann man auf einfache Weise ausschließen, wenn die Feder an dem Spannkeil derart abgestützt ist, dass der Spannkeil mit seinem freien Ende gegen die Randfläche vorgespannt ist.

Besonders einfach und platzsparend ist die Arretierung ausgebildet, wenn die Feder eine halbkreisförmig gebogene, mit ihrem freien Ende gegen den Spannkeil anliegende Blattfeder ist. Ein Verschwenken des Spannkeils in Spannstellung bei eingeschwenktem Tischbein würde dazu führen, dass der Spannkeil beim Hochschwenken des Tischbeines dem Nocken des Tischbeines im Wege ist. Deshalb darf die Arretierung nur bei vollständig hochgeschwenktem Tischbein in ihre Arretierstellung gelangen. Das lässt sich besonders einfach dadurch erreichen, dass das freie Ende des Spannkeils eine quer zur Ebene des Spannkeils in Bewegungsrichtung des Nockens beim Einschwenken des Tischbeines verlaufende Führungsfläche aufweist.

Tische mit schwenkbaren Tischbeinen weisen oftmals Querrohre auf, welche jeweils zwei Tischbeine miteinander verbinden und die jeweils in zwei Hauptlagern schwenkbar gelagert sind. Bei solchen Tischen kann man ein Verbiegen der Querrohre durch die Arretierung auf einfache Weise zuverlässig ausschließen, wenn zusätzlich zu den Hauptlagern auf jeder Grundplatte ein weiteres Lager für das Querrohr angeordnet ist.

Die Erfindung lässt verschiedene Ausführungsformen zu. Zwei davon sind in der Zeichnung dargestellt und werden nachfolgend beschrieben. Die Zeichnung zeigt in
- Fig.1: einen senkrechten Schnitt durch einen Tisch im Bereich eines Tischbeines mit der erfindungsgemäßen Arretierung,
- Fig.2: eine Ansicht von unten auf den Tisch in dem in Figur 1 gezeigten Bereich bei weggelassenem Tischbein,
- Fig.3: eine der Figur 2 entsprechende Ansicht einer zweiten Ausführungsform der Arretierung.

Die Figur 1 zeigt teilweise eine Tischplatte 1 mit einem Tischbein 2. Das Tischbein 2 ist unverdrehbar mit einem Querrohr 3 verbunden, welches in an der Unterseite der Tischplatte 1 befestigten Hauptlagern 4 drehbar gelagert ist und zwei gegenüberliegende Tischbeine 2 miteinander verbindet. Ebenfalls an der Unterseite der Tischplatte 1 ist eine Grundplatte 5 mit einer Ausnehmung 6 befestigt. In diese Ausnehmung 6 ragt ein nach oben hin aus dem Querrohr 3 vorspringender Nocken 7, der in der dargestellten, ausgeschwenkten Stellung des Tischbeines 2 gegen einen verstellbaren Festanschlag 8 anliegt.

Innerhalb der Ausnehmung 6 ist weiterhin ein Spannkeil 9 angeordnet, der in Spannstellung mit einer Keilfläche 10 den Nocken 7 gegen den Festanschlag 8 drückt. Auf diesen Spannkeil 9 ist ein L-förmiger Führungskörper 11 geschweißt.

Die Figur 2 lässt erkennen, dass zusätzlich zu dem auf der Unterseite der Tischplatte 1 befestigten Hauptlager 4 auf der Grundplatte 5 ein Lager 17 angeordnet ist, welches das Querrohr 3 möglichst nahe zu dem Nocken 7 lagert.

Die Figur 2 zeigt weiterhin, dass auf der Grundplatte 5 mittels einer Achse 12 ein Handhebel 13 schwenkbar gelagert ist. Dieser Handhebel 13 ist mittels eines ein Spiel aufweisenden Gelenkes 14 mit dem Spannkeil 9 verbunden. Der Spannkeil 9 liegt gegen eine Randfläche 15 der Ausnehmung 6 an und ist auf dieser Randfläche 15 geradlinig verschiebbar. Verschiebt er sich in Figur 2 gesehen nach oben, dann drückt er mit seiner Keilfläche 10 zunehmend gegen den in Figur 2 strichpunktiert eingezeichneten Nocken 7, so dass dieser zwischen dem Festanschlag 8 und der Keilfläche 10 eingeklemmt wird.

Der Führungskörper 11 besitzt an seinem nach unten gerichteten Schenkel eine Führungsfläche 16. Zum Vorspannen des Spannkeils 9 in Spannrichtung ist eine Feder 18 angeordnet, bei der es sich um eine halbkreisförmig gebogene Blattfeder handelt, welche mit einem Ende auf der Grundplatte 5 befestigt ist und mit ihrem anderen Ende in Figur 2 gesehen rechts von dem Gelenk 14 gegen den Spannkeil 9 anliegt. Die Feder 18 spannt den Spannkeil 9 in erster Linie in Spannrichtung vor. Gleichzeitig übt sie jedoch ein Drehmoment auf den Spannkeil 9 aus, durch welches das freie Ende des Spannkeils 9 gegen die Randfläche 15 gespannt wird.

Will man das Tischbein 2 aus der in Figur 2 gezeigten Gebrauchsstellung gegen die Unterseite der Tischplatte 1 schwenken, dann verschwenkt man den Handhebel 13 entgegen der Kraft der Feder 18 entgegen dem Uhrzeigersinn. Dadurch bewegt sich in Figur 2 gesehen der Spannkeil 9 nach unten, bis er den Nocken 7 freigibt und dieser bei Verschwenken des Tischbeines 2 in die Horizontale ebenfalls aus seiner vertikalen Lage in eine horizontale Lage gelangt. Lässt man den Handhebel 13 los, dann legt sich die Führungsfläche 16 des Führungskörpers 11 gegen den Nocken 7, so dass der Spannkeil 9 nicht in die Bewegungsbahn des Nockens 7 gelangen kann, bevor er wieder seine senkrechte Position einnimmt.

Bei der Ausführungsform nach Figur 3 ist der Spannkeil 9 sichelförmig und einstückig mit dem Handhebel 13 ausgebildet. Entsprechend verläuft die Randfläche 15 zur Achse 12 bogenförmig gekrümmt. Die Funktionsweise dieser Ausführungsform entspricht genau der des zuvor erläuterten Ausführungsbeispiels.

Wenn man den Spannkeil 9 sichelförmig ausbildet, dann könnte man auch darauf verzichten, dass er entlang der Randfläche 15 der Ausnehmung 6 gleitet. Beim Klemmen des Nockens 7 würden dann die Klemmkräfte nicht unmittelbar in die Grundplatte 5, sondern in die Achse 12 eingeleitet.

### Bezugszeichenliste

- 1: Tischplatte
- 2: Tischbein
- 3: Querrohr
- 4: Hauptlager
- 5: Grundplatte

- 6: Ausnehmung
- 7: Nocken
- 8: Festanschlag
- 9: Spannkeil
- 10: Keilfläche

- 11: Führungskörper
- 12: Achse
- 13: Handhebel
- 14: Gelenk
- 15: Randfläche

- 16: Führungsfläche
- 17: Lager
- 18: Feder

## Patentansprüche

1. Arretierung für ein schwenkbar an einer Tischplatte (1) befestigtes Tischbein (2), welche einen an der Tischplatte (1) um eine Achse verschwenkbaren Handhebel (13) zum Lösen der Arretierung zwecks Verschwenken des Tischbeines (2) in eine Lage parallel zur Ebene der Tischplatte (1) aufweist und bei der das Tischbein (2) einen mittels des Handhebels (13) fixierbaren Nocken (7) hat, der bei ausgeschwenktem Tischbein (2) gegen einen Festanschlag (8) anliegt, **dadurch gekennzeichnet, dass** der Handhebel (13) einen an der Tischplatte (1) abgestützten Spannkeil (9) aufweist, welcher eine gegen den Nocken (7) auf der dem Festanschlag (8) abgewandten Seite bewegbare Keilfläche (10) hat.

2. Arretierung nach Anspruch 1, **dadurch gekennzeichnet, dass** der Spannkeil (9) entlang einer Randfläche (15) einer Ausnehmung (6) einer fest mit der Tischplatte (1) zu verbindenden Grundplatte (5) verschieblich angeordnet ist.

3. Arretierung nach den Ansprüchen 1 oder 2, **dadurch gekennzeichnet, dass** die Randfläche (15) der Ausnehmung (6) konzentrisch zur Achse (12) des Handhebels (13) gekrümmt verläuft und der Spannkeil (9) einstückig mit dem Handhebel (13) und sichelförmig ausgebildet ist.

4. Arretierung nach den Ansprüchen 1 oder 2, **dadurch gekennzeichnet, dass** die Randfläche (15) der Ausnehmung (6) geradlinig verläuft und der Spannkeil (9) durch ein Gelenk (14) mit Spiel quer zu einer Verschieberichtung mit dem Handhebel (13) verbunden ist.

5. Arretierung nach zumindest einem der vorangehenden Ansprüche, **dadurch gekennzeichnet, dass** der Spannkeil (9) durch eine Feder (18) in Spannrichtung vorgespannt ist.

6. Arretierung nach Anspruch 5, **dadurch gekennzeichnet, dass** die Feder (18) an dem Spannkeil (9) derart abgestützt ist, dass der Spannkeil (9) mit seinem freien Ende gegen die Randfläche (15) vorgespannt ist.

7. Arretierung nach zumindest einem der vorangehenden Ansprüche, **dadurch gekennzeichnet, dass** die Feder (18) eine halbkreisförmig gebogene, mit ihrem freien Ende gegen den Spannkeil (9) anliegende Blattfeder ist.

8. Arretierung nach zumindest einem der vorangehenden Ansprüche, **dadurch gekennzeichnet, dass** das freie Ende des Spannkeils (9) ein quer zur Ebene des Spannkeils (9) in Bewegungsrichtung des Nockens (7) beim Einschwenken des Tischbeines (2) verlaufende Führungsfläche (16) aufweist.

9. Arretierung nach zumindest einem der vorangehenden Ansprüche, bei der das Tischbein durch ein Querrohr mit dem gegenüberliegenden Querrohr verbunden ist und dieses Querrohr in zwei Hauptlagern drehbar gelagert ist, **dadurch gekennzeichnet, dass** zusätzlich zu den Hauptlagern (4) auf jeder Grundplatte (5) ein weiteres Lager (17) für das (3) Querrohr angeordnet ist

## Claims

1. A lock for a table leg (2) that is pivotally secured to a table top (1), said lock being comprised of a lock-releasing hand lever (13) that is mounted to the table top (1) so as to be pivotal about an axis for the purpose of pivoting the table leg (2) into a position parallel to the plane of the table top (1), the table leg (2) having a cam (7) that is fixable by means of the hand lever (13) and abuts against a dead stop (8) when the table leg (2) is unfolded, **characterized in that** the hand lever (13) is comprised of a clamping wedge (9) that is supported by the table top (1) and has a wedged surface (10) which is movable toward the cam (7), on the side turned away from the dead stop (8).

2. The lock according to claim 1, **characterized in that** the clamping wedge (9) is disposed so as to be slidable along a border surface (15) of a recess (6) provided in a base plate (5) that is to be firmly connected to the table top (1).

3. The lock according to claim 1 or 2, **characterized in that** the border surface (15) of recess (6) is bent and exhibits a course that is concentric with the axis (12) of the hand lever (13) and that the clamping wedge (9) is configured integral with the hand lever (13) and has a sickle shape.

4. The lock according to claim 1 or 2, **characterized in that** the border surface (15) of recess (6) exhibits a straight course and that the clamping wedge (9) is connected with clearance through a hinge (14) to the hand lever (13) across a sliding direction.

5. The lock according to at least one of the above mentioned claims, **characterized in that** the clamping wedge (9) is biased by a spring (18) in the clamping direction.

6. The lock according to claim 5, **characterized in that** the spring (18) rests on the clamping wedge (9) in such a manner that the clamping wedge (9) is biased at its free end toward the border surface (15).

7. The lock according to at least one of the above mentioned claims, **characterized in that** the spring (18) is a leaf spring that is bent in a semicircle the free end of which fits against the clamping wedge (9).

8. The lock according to at least one of the above mentioned claims, **characterized in that** the free end of the clamping wedge (9) is comprised of a guiding surface (16) that is oriented across the plane of the clamping wedge (9) in the direction of movement of the cam (7) when the table leg (2) is being folded.

9. The lock according to at least one of the above mentioned claims wherein the table leg is connected by a transverse tube to the opposite transverse tube and said transverse tube is pivotally carried in two main bearings, **characterized in that,** in addition to the main bearings (4), there is disposed on each base plate (5) a further bearing (17) for the transverse tube (3).

## Revendications

1. Système d'arrêt pour le pied (2) d'une table monté pivotant sur un plateau de table (1) comportant, montée sur le plateau de table (1), une manette (13) destinée à débloquer le système d'arrêt et capable de pivoter autour d'un axe en vue de faire pivoter le pied (2) de table dans une position parallèle au plan du plateau de table (1) et selon lequel le pied (2) de table comporte une came (7) susceptible d'être fixée au moyen de la manette (13) et étant en appui contre une butée fixe (8) lorsque le pied (2) de la table est déplié, **caractérisé en ce que** la manette (13) comporte une clavette de serrage (9) prenant appui sur le plateau de table (1) et comportant une surface biseautée (10) mobile en direction de la came (7) du côté de sa face détournée de la butée fixe (8).

2. Système d'arrêt selon la revendication 1, **caractérisé en ce que** la clavette de serrage (9) est montée à coulissement le long d'une surface (15) en bordure d'un évidement (6) ménagé dans une plaque de base (5) destinée à être solidarisée au plateau de table (1).

3. Système d'arrêt selon la revendication 1 ou 2, **caractérisé en ce que** la surface (15) en bordure de l'évidement (6) est courbée de manière concentrique autour l'axe (12) de la manette (13) et que la clavette de serrage (9) est réalisée d'un seul tenant avec la manette (13) et est conformée en forme de faucille.

4. Système d'arrêt selon la revendication 1 ou 2, **caractérisé en ce que** la surface (15) en bordure de l'évidement (6) suit une ligne droite et que la clavette de serrage (9) est reliée avec jeu à la manette (13) en travers d'une direction de déplacement par l'intermédiaire d'une articulation (14).

5. Système d'arrêt selon l'une au moins des revendications précédentes, **caractérisé en ce que** la clavette de serrage (9) est maintenue en précontrainte par un ressort (18) dans la direction de serrage.

6. Système d'arrêt selon la revendication 5, **caractérisé en ce que** le ressort (18) est en appui contre la clavette de serrage (9) de telle sorte que, par son extrémité libre, la clavette de serrage (9) est maintenue en précontrainte contre la surface (15) située en bordure.

7. Système d'arrêt selon l'une au moins des revendications précédentes, **caractérisé en ce que** le ressort (18) est une lame de ressort recourbée en forme de demi-cercle dont l'extrémité libre est en appui contre la clavette de serrage (9).

8. Système d'arrêt selon l'une au moins des revendications précédentes, **caractérisé en ce que** l'extrémité libre de la clavette de serrage (9) comporte une surface de guidage (16) orientée transversalement au plan de la clavette de serrage (9) suivant la direction de mouvement de la came (7) lorsqu'on replie le pied (2) de la table.

9. Système d'arrêt selon l'une au moins des revendications précédentes selon lequel le pied de la table est relié par un tube transversal au tube transversal situé en regard, ce tube transversal étant supporté en rotation par deux paliers principaux, **caractérisé en ce qu'**outre les paliers principaux (4) est disposé sur chaque plaque de base (5) un palier supplémentaire (17) pour le tube transversal (3).
